# EUROPÄISCHE PATENTSCHRIFT

(11) **EP 0 201 767 B1**
(45) Veröffentlichungstag und Bekanntmachung des Hinweises auf die Patenterteilung: **26.06.1991**
(21) Anmeldenummer: 86105547.3
(22) Anmeldetag: 22.04.1986
(51) Int. Cl.: B01F 5/16, B01F 3/12

(54) **Zyklon-Mischvorrichtung zum kontinuierlichen Mischen von pulverigen Stoffen mit Flüssigkeiten**
Cyclone mixing device for the continuous mixing of powders with liquids
Mélangeur cyclone à mélange continu de matières pulvérulentes avec des liquides

(30) Priorität: 17.05.1985 DE 3517879
(43) Veröffentlichungstag der Anmeldung: 20.11.1986
(73) Patentinhaber: YTRON Dr. Karg GmbH, D-83209 Prien am Chiemsee (DE)
(72) Erfinder: Karg, Roland, Dr., CH-3962 Montana VS (CH)
(74) Vertreter: Weber, Otto-Ernst, Dipl.-Phys.

(56) Entgegenhaltungen:
- EP-A- 0 048 312
- DE-A- 3 243 671
- DE-C- 967 436
- DE-C- 1 233 365
- US-A- 3 820 759

## Beschreibung

Die Erfindung betrifft eine Zyklon-Mischvorrichtung zum kontinuierlichen Mischen von pulverigen Stoffen mit Flüssigkeiten, mit einer Aufgabe-Einrichtung für pulverige Stoffe und mit einer unterhalb der Aufgabe-Einrichtung angeordneten Mischkammer, in deren oberem Bereich ein tangentiales Ansaugrohr für Flüssigkeiten vorgesehen ist und in deren unterem Bereich ein Pumpenrad mit einer dieses umgebenden Dispergiereinrichtung angeordnet ist, wobei mit dem Pumpenrad eine Zentrifugalströmung zu erzeugen ist, welche in ihrem unteren Bereich durch die Dispergiereinrichtung hindurch geführt und durch einen im unteren Bereich der Mischkammer angeordneten Auslauf aus der Mischkammer ausgeführt wird.

Es sind mehrere Vorrichtungen bekannt, welche zur Lösung des Problems, schwer aufschließbare Dickungsmittel und Stabilisatoren in eine kolloidale Lösung bzw. Dispersion oder Suspension zu bringen, eingesetzt wurden.

Beispielsweise ist ein Dispergiergerät bekannt, bei welchem die Problemstoffe chargenweise bearbeitet werden. Bei dieser Vorrichtung, bei welcher die zur Dispergierung notwendigen Scherkräfte durch einen Zahnkranz erzeugt werden, ist nachteilig, daß eine beherrschbare Passagenfolge des pulverigen Stoffes durch das Dispergieraggregat nicht erreicht wird. Es liegen Trockenproduktanteile vor, die unnötigerweise mehrmals durch die Dispergiereinrichtung passieren, so daß deren Struktur zu stark beansprucht und zerschlagen wird. Andere Pulveranteile hingegen werden nicht oder weniger oft durch den Dispergierkopf geschleust, so daß sie nicht oder zu gering aufgeschlossen werden, um ihre Wirksamkeit entfalten zu können. Mit dieser Vorrichtung ist es nicht möglich, exakt wiederholbare Ergebnisse zu erzielen.

Es ist weiterhin eine Vorrichtung bekannt, bei der schwer aufschließbare Dickungsmittel und/oder Stabilisatoren diskontinuierlich in einem Mischer mit der Flüssigkeit mehr oder weniger gut vermischt werden. Das unzureichend benetzte Trockenprodukt wird anschließend in einem In-Line Dispergiergerät kolloidal aufgeschlossen und desagglomeriert. Bei der zwangsweisen Durchführung durch die Dispergiereinrichtung wird zwar ein hinreichend gut dispergiertes Endprodukt erreicht, wobei jedoch die Charge insgesamt nicht ausreichend homogen ist, da das Durchlaufgerät mit Klumpen und Agglomeraten beschickt wird. Demzufolge ist auch das dispergierte Endprodukt in seiner Konzentration uneinheitlich. Um eine hinreichend homogene Charge zu erreichen, muß der Dispergierprozeß notwendigerweise wiederholt werden. Hierzu muß die Charge in einem Kreislauf über einen Behälter mit einem Strahlmischer (zum gleichmäßigen Suspendieren) geschickt werden. Auch hier besteht durch den wiederholten Produktumlauf die Gefahr, daß die Lösung überbeansprucht wird. Die Molekularkette der aufzuschließenden Stoffe wird zerschlagen, so daß die Viskosität und die damit verbundene Bindekraft wesentlich verringert werden.

Für Dickungsmittel ist weiterhin eine Misch-Vorrichtung bekannt, bei welcher die Trockenprodukte über einen Injektor in die Flüssigkeit eingesaugt werden. Diese Vorrichtung hat ihre Anwendbarkeitsgrenze dann, wenn nicht gut fließfähige Pulver eingesetzt werden sollen oder wenn hohe Konzentrationen erforderlich sind. Darüber hinaus kann mit einem Injektor allenfalls erreicht werden, daß Primärteilchen-Agglomerate benetzt werden. Ein kolloidales Aufschließen jedes einzelnen Teilchens ist nicht möglich.

In einer weiteren Mischvorrichtung werden aus einer Aufgabe-Einrichtung Trockenstoffe dosiert in eine Lösekammer gefördert. In der Lösekammer werden die Trockenprodukte mit der ebenfalls in der Menge regulierten Flüssigkeit zwangsweise zusammengeführt. Mit diesem Verfahren werden zwar hohe Konzentrationen im In-Line-Prozeß erreicht, jedoch werden auch hier die Trockenprodukte nicht ausreichend aufgeschlossen. Mit dieser Konstruktion ist es auch nicht möglich, überhaupt zu dispergieren.

Eine Verbesserung wird mit der Mischvorrichtung nach der DE-OS 32 43 671 erreicht, wobei es mit dieser Konstruktion gelingt, eine kontinuierliche Vorrichtung zum Mischen pulvriger Stoffe mit Flüssigkeiten vorzuschlagen, mit welcher auch besonders schwer aufschließbare Dickungsmittel und Stabilisatoren zuverlässig zu einer homogenen kolloidalen Lösung bzw. Dispersion bzw. Suspension verarbeitet werden können. Bei dieser Vorrichtung wird an der Aufgabe-Einrichtung vorgesehen, daß zwischen dem Aufgaberohr und der Mischkammerwand derart Strömungs-Leitflächen angeordnet sind, daß eine im Drehsinn der tangential eintretenden Flüssigkeit nach unten gerichtete Strömungsablenkung herbeigeführt wird. Die hohe Dispersionswirkung dieser Konstruktion wird vor allem auch dadurch erreicht, daß radial außerhalb des Pumpenrades ein rotierendes Schaufelrad angeordnet ist, wobei der Drehsinn und die Winkelgeschwindigkeit des Pumpenrades und des rotierenden Schaufelrades übereinstimmen, und daß zwischen dem Pumpenrad und dem rotierenden Schaufelrad wenigstens ein rotierender und ein feststehender Zahnkranz ohne radiale Zwischenräume eingefügt sind, wobei die Zähne der beiden Zahnkränze jeweils zinnenartig ausgebildet und in einem Zahnkranz nach oben und im anderen Zahnkranz nach unten ausgerichtet sind.

Bei dieser Mischvorrichtung wurde zweifelsohne besonderer Wert auf die wirkungsvolle Ausgestaltung der Dispergiereinrichtung gelegt. Infolge der hierzu vorgesehenen, umfangreichen Maßnahmen zur Erreichung eines hohen Dispergierwirkungsgrades müssen zwangsläufig gewisse Abstriche in der Höhe des am Auslauf zu erreichenden maximalen Volumenstromes gemacht werden.

Die DE-PS 12 33 365 zeigt eine Vorrichtung zum Mischen oder Homogenisieren von festen, flüssigen und gasförmigen Stoffen, welche ein Gehäuse mit axialem, in Ansaugrichtung konisch verengendem Gut-Eintrittsstutzen mit radialen Leitschaufeln und ein Schleuderrad mit entgegen der Umlaufrichtung gekrümmten Schleuderschaufeln aufweist. Zwischen Schleuderrad und Austrittsringraum ist dabei ein feststehender Umlenkkranz mit Umlenkkanälen angeordnet. Das Schleuderrad weist einen an die Schleuderradschaufeln angeschlossenen Kranz auf, der geneigte oder gekrümmte Beschleunigungskanäle aufweist, wobei die Umlenkkanäle des Umlenkkranzes den Beschleunigungskanälen entgegengesetzt in Umlaufrichtung geneigt oder gekrümmt angeordnet sind.

Bei dieser bekannten Vorrichtung handelt es sich um eine Vorrichtung, der bereits vorher aufbereitetes Flüssig-Pulver-Gemisch zugeführt wird, welches dann noch einmal durch die Vorrichtung gepumpt und homogenisiert wird. Der Nachteil der Vorrichtung besteht darin, daß es zunächst der Aufbereitung des Flüssig-Pulver-Gemisches bedarf und deshalb eine getrennte Zufuhr von Flüssigkeit und pulverförmigen Produkten nicht möglich ist. Zudem weist die bekannte Vorrichtung überaus komplizierte Bestandteile und somit einen komplizierten Aufbau auf.

Die DE-PS 967 436 zeigt einen Kreiselmischer zur Verbesserung der Misch- und Homogenisierwirkung von Farben und Harzen. Der Kreiselmischer besitzt dabei einen im Behandlungsbehälter fest angeordneten, ringscheibenförmigen Träger für einen in den Mischgutstrom eingeschalteten Widerstands-Elementenkranz, in welchem ein Mischkreisel untergebracht ist. Zur Begünstigung der Förderwirkung des Mischkreisels ist dieser als Schleuderpumpenläufer mit zwei den Schaufelbereich auf beiden Stirnseiten begrenzenden Deckringen ausgebildet, die Verbindungsspeichen zur Läufernabe aufweisen.

Bei dem bekannten Kreiselmäher ist es von Nachteil, daß er die zu mischenden und zu homogenisierenden Stoffe nur chargenweise bearbeiten kann, daß also ein kontinuierlicher Betrieb nicht möglich ist. Die Strukturen der Trockenproduktanteile werden durch die mehrmalige Behandlung einerseits zu stark beansprucht und zerschlagen, andererseits werden andere Anteile nicht oder nur sehr wenig behandelt. Ein Endprodukt gleicher Qualität ist mit dem bekannten Kreiselmischer nicht zu erreichen.

Der Erfindung liegt die Aufgabe zugrunde, eine Zyklon-Mischvorrichtung der eingangs genannten Art zu schaffen, welche trotz der sich gegensätzlich beeinflussenden Parameter, hohem Dispergierungsgrad einerseits und großem Durch-satz andererseits, eine qualitativ sehr gute und quantitativ sehr hohe Leistungsausbeute erbringt und dabei äußerst einfach aufgebaut ist. Ferner soll mit der Mischvorrichtung ein kontinuierlicher Durchsatz erreicht werden.

Diese Aufgabe wird durch die Merkmale der kennzeichnenden Teile der Patentansprüche 1 und 2 gelöst.

Bei der einen Lösung der Erfindung ist es vorgesehen, daß die Dispergiereinrichtung der Zyklon-Mischvorrichtung als relativ zum Pumpenrad feststehender Lamellenkranz ausgebildet ist, welcher gleichmäßig über den Umfang verteilte Prallamellen aufweist, die sich im wesentlichen in radialer Richtung nach außen erstrecken und deren innen liegende Endabschnitte der radial äußeren Begrenzung des Pumpenrades unmittelbar benachbart angeordnet sind und daß die radial weiter innen liegenden Abschnitte der Prallamellen auf einem höheren Niveau angeordnet sind als die radial weiter außen liegenden.

Bei einer weiteren Lösung der Erfindung ist es vorgesehen, daß die Dispergiereinrichtung der Zyklon-Mischvorrichtung als relativ zum Pumpenrad feststehender Lamellenkranz ausgebildet ist, welcher gleichmäßig über den Umfang verteilte Prallamellen aufweist, die sich im wesentlichen in radialer Richtung nach außen erstrecken und deren innen liegende Endabschnitte der radial äußeren Begrenzung des Pumpenrades unmittelbar benachbart angeordnet sind und daß dem Lamellenkranz ein unterhalb des Pumpenrades und koaxial zu diesem angeordnetes, weiteres Pumpenrad nachgeschaltet ist.

Mit derartigen Vorrichtungen wird insoweit eine Lösung des Problems gefunden, als einerseits am Auslauf aus der Mischkammer eine ausgezeichnete dispergierte Lösung erhalten wird und andererseits der dort anliegende Volumenstrom sehr groß ist. Gleichzeitig ist die Konstruktion vom Aufbau her überraschend einfach. In dem einen Fall sorgt unter anderem die besondere Ausgestaltung des Prallamellen-Basisrings für den günstigen Volumenstrom, im anderen Fall die zusätzliche Anordnung eines weiteren Pumpenrads.

Der einfache Aufbau wird u.a. auch dadurch erhalten, daß die Prallamellen bevorzugt eben ausgebildet sind. Die aus dem Bereich des Pumpenrades herausgeschleuderten, noch nicht hinreichend dispergierten Trockenprodukte werden gegen eine Innenwand einer Lamelle oder mehrfach gegen die Innenwände zweier benachbarter Lamellen geschleudert, so daß ein Agglomerat aufgebrochen wird und ausreichend benetzt werden kann.

In der Grundform der erfindungsgemäßen Vorrichtung ist vorgesehen, daß der Lamellenkranz und das Pumpenrad im wesentlichen auf gleicher Höhe angeordnet sind. Insbesondere dann, wenn der Lamellenkranz eine größere Höhenerstreckung aufweist als das Pumpenrad, kann die Höhenlage zwischen dem Lamellenkranz und dem Pumpenrad variiert werden. In diesem Fall ist in einem bevorzugten Ausführungsbeispiel vorgesehen, daß der Basisring des Lamellenkranzes, auf welchem die Prall-Lamellen befestigt sind, tiefer angeordnet ist als das Pumpenrad. Diese Ausführungsform kann einen zusätzlichen Dispergierungseffekt dahingehend bringen, daß die Zentrifugalströmung von dem höher angeordneten Pumpenrad über eine Art Stufe auf den tiefer angeordneten Basisring des Lamellenkranzes hinunterströmen muß.

Da die Prall-Lamellen gemäß der Erfindung im wesentlichen in radialer Richtung ausgerichtet sind und da der zwischen den Prall-Lamellen ausströmende Volumenstrom im wesentlichen in radialer Richtung aus dem Lamellenkranz austritt, ist es aus strömungsmechanischen Gründen günstig, die Prall-Lamellen, welche dem Auslauf aus der Mischkammer benachbart sind im wesentlichen in der gleichen Richtung wie der Auslauf auszurichten.

Schließlich kann es ein wichtiges Kriterium, um eine ausreichende Dispergierung zu erreichen, sein, daß der Abstand zweier benachbarter Prall-Lamellen geringer ist als deren radiale Erstreckung. Gerade bei schwer aufschließbaren Trockenprodukten kann dieses Merkmal von großer Bedeutung sein, da es in jedem Fall wichtig ist, eine ausreichende Anzahl von Prall-Flächen vor-zusehen.

Die Erfindung wird nachfolgend beispielsweise anhand der Zeichnungen beschrieben; es zeigen:
- Figur 1: einen Vertikalschnitt durch eine Zyklon-Mischvorrichtung;
- Figur 2: eine Schnittansicht der Zyklon-Mischvorrichtung gemäß Linie II-II nach Fig. 1;
- Figur 3: einen vergrößerten Ausschnit des Überganges zwischen Pumpenrad und Prall-Lamellen;
- Figur 4: einen vergrößerten Vertikalschnitt durch den Lamellenkranz und durch das Pumpenrad;
- Figur 5: einen Vertikalschnitt durch eine weitere Zyklon-Mischvorrichtung;
- Figur 6: eine Schnittansicht eines Pumpenrades der Zyklon-Mischvorrichtung nach Fig. 5; sowie
- Figur 7: eine Aufsicht auf das Pumpenrad gemäß Fig. 6.

Gemäß Fig. 1 weist die Zyklon-Mischvorrichtung 1 eine Aufgabe-Einrichtung 3 auf, durch welche das pulverförmige Trockenprodukt in die unterhalb der Aufgabe-Einrichtung vorgesehene Mischkammer 5 eingeführt wird. Zur Zufuhr der Flüssigkeit ist im oberen Bereich der Mischkammer 5 ein tangential in die Mischkammer mündendes Ansaugrohr 7 vorgesehen. Im unteren Teil der Mischkammer 5 befindet sich das Pumpenrad 9, welches von der als Lammellenkranz 11 ausgebildeten Dispergiereinrichtung umgeben ist. Das Pumpenrad 9 ist im wesentlichen auf gleicher Höhe wie der Lamellenkranz 11 angeordnet, so daß die Zentrifugalströmung vom Pumpenrad 9 im wesentlichen horizontal durch die von den Prall-Lamellen 13 gebildeten Kanäle den Lamellenkranz 11 durchströmen kann. Nach dem Austreten aus dem Lamellenkranz 11 wird die Lösung durch einen gemeinsamen Auslaß 15 aus der Mischkammer abgeführt. Der Lamellenkranz 11 ist an der Wandung der Mischkammer befestigt und somit gegenüber dem Pumpenrad 9 feststehend angeordnet. Der Lamellenkranz 11 ist ebenso wie das Pumpenrad 9 austauschbar.

In Fig. 2 ist die konzentrische Anordnung des Lamellenkranzes 11 und des Pumpenrades 9 in der Mischkammer 5 in vergrößertem Maßstab herausgezeichnet. Im Betriebsfall dreht das Pumpenrad 9 wie mit dem Pfeil 17 verdeutlicht, entgegen dem Uhrzeigersinn. Die im unteren Bereich der Mischkammer 5 befindliche Zentrifugalströmung wird durch die spiralenförmig angeordneten Flügel 19 des Pumpenrades 9 in den feststehenden Lamellenkranz 11 nach außen gedrückt. Dabei treffen die in der Strömung befindlichen, noch nicht dispergierten Partikel gegen die Prall-Lamellen 13 und werden dort aufgespalten. Die dispergierte Lösung wird am Außenumfang des Lamellenkranzes zusammengeführt und durch den Auslaß 15 abgeleitet.

Aus Fig. 2 ist insbesondere ersichtlich, daß die Prall-Lamellen 13 gleichmäßig über den Umfang des Lamellenkranzes 11 verteilt sind und daß sich diese im wesentlichen in radialer Richtung nach außen erstrecken. Die innen liegenden Endabschnitte der Prall-Lamellen sind der radial äußeren Begrenzung des Pumpenrades 9 unmittelbar benachbart angeordnet. Aus dieser Darstellung geht auch hervor, daß die Prall-Lamellen 13 eben ausgebildet sind. Durch den Auslaßstutzen 15 wird die dispergierte Lösung in tangentialer Richtung aus der Mischkammer 5 ausgeführt.

In Fig. 3 sind zwei voneinander verschiedene Bahnen dargestellt, auf welchen aus dem Pumpenrad 9 herausgeschleuderte Partikel durch den Lamellenkranz hindurchgeführt, während des Durchganges aufgespalten und anschließend ausgeführt werden. Biespielsweise trifft ein noch agglomerierter Partikel gemäß der Bahn 21 auf die Prall-Lamelle 13 auf, wird dort aufgespalten und gelangt dann weiter auf der Bahn 21 aus dem Lamellenkranz 11 heraus, Wie durch die Bahn 23 verdeutlicht wird, ist es auch möglich, daß Partikel, die in etwas mehr tangentialer Richtung aus dem Pumpenrad 9 ausgedrückt werden, mehrfach auf die Wände von zwei benachbarten Prall-Lamellen 13 auftreffen. Auch in diesem Fall ist trotz mehrfacher Dispergierungswirkung noch ein sehr guter Gesamtdurchsatz durch den Lamellenkranz gewährleistet. Die Wirkung der Dispergierung kann auch dadurch beeinflußt werden, daß der gegenseitige Abstand der zwei benachbarten Prall-Lamellen 13 variiert wird. Gemäß Fig.3 ist dieser Abstand kleiner gewählt als die radiale Erstreckung der benachbarten Prall-Lamellen 13. Damit wird sichergestellt, daß aus dem Pumpenrad 9 herausgeschleuderte Partikel wenigstens einmal auf eine Prall-Lamelle auftreffen müssen.

Gemäß Fig. 4 ist eine besondere Anordnung des Lamellenkranzes 11 zum Pumpenrad 9 insoweit dargestellt, als sich die Prall-Lamellen 13 des Lamellenkranzes 11 in dem zum Pumpenrad 9 benachbarten Bereich über die Pumpenrad-Basisscheibe 27 hinaus erstrecken. Die Höhenerstreckung der Prall-Lamellen 13 und der Flügel 19 des Pumpenrades 9 sind in etwa gleich groß. Der Basisring 25 des Lamellenkranzes 11 befindt sich in etwa auf gleicher Höhe wie die Pumpenrad-Basisscheibe 27.

Dadurch, daß die Prall-Lamellen 13 den äußeren Endabschnitt der Pumpenrad-Basischeibe 27 überlappen, wird ein kontinuierlicher Übergang der Strömung vom Pumpenrad 9 auf den Lamellenkranz 11 gewährleistet.

In dem rein schematischen Längsschnitt der Fig. 5 wird eine weitere Zyklon-Mischvorrichtung dargestellt. Sie unterscheidet sich von der in den vorhergehenden Figuren wiedergegebenen Mischvorrichtung dadurch, daß dem Lamellenkranz 13 ein weiteres Pumpenrad 28 nachgeschaltet ist. Es liegt unter dem Pumpenrad 9, das insbesondere in Fig. 2 veranschaulicht ist, und ist koaxial zu diesem angeordnet. In dem hier gezeigten Beispiel sind die beiden Pumpenräder 9 und 28 drehfest miteinander verbunden.

Nachdem die dispergierte Lösung durch den Lamellenkranz 13 hindurchgeführt ist, gelangt sie über eine ringförmige Ausnehmung 29 der Mischkammer 5 am äußeren Umfang der Prall-Lamellen 13 und anschließend über eine kreisringförmige Zuführung 30 von oben auf das weitere Pumpenrad 28. Durch das weitere Pumpenrad 28 wird die Lösung über einen tangential einmündenden Ausführstutzen 15' nach außen abgeführt.

In Fig. 6 und Fig. 7 wird beispielhaft eine Ausführungsform des weiteren Pumpenrades 28 gezeigt. Es unterscheidet sich im wesentlichen von dem im vorhergehenden beschriebenen Pumpenrad 9 durch die Ausbildung der Flügel 19', die auf der Basisscheibe 27 angeordnet sind. Demnach steigen die Flügel in ihrem Verlauf vom Innenbereich zum äußeren Rand der Basisscheibe 27 anfänglich steil an, um dann leicht abzufallen. Selbstverständlich kann auch das Pumpenrad 9 in der dargestellten Weise ausgebildet sein.

## Patentansprüche

1. Zyklon-Mischvorrichtung (1) zum kontinuierlichen Mischen von pulverigen Stoffen mit Flüssigkeiten, mit einer Aufgabeeinrichtung (3) für pulverige Stoffe und mit einer unterhalb der Aufgabeeinrichtung (3) angeordneten Mischkammer (5), in deren oberen Bereich ein tangentiales Ansaugrohr (7) für Flüssigkeiten vorgesehen ist und in deren unterem Bereich ein Pumpenrad (9) mit einer dieses umgebenden Dispergiereinrichtung angeordnet ist, wobei mit dem Pumpenrad (9) eine Zentrifugalströmung zu erzeugen ist, welche in ihrem unteren Bereich durch die Dispergiereinrichtung hindurchgeführt und durch einen im unteren Bereich der Mischkammer (5) angeordneten Auslauf aus der Mischkammer ausgeführt wird,
dadurch **gekennzeichnet**,
daß die Dispergiereinrichtung als relativ zum Pumpenrad (9) feststehender Lamellenkranz (11) ausgebildet ist, welcher gleichmäßig über den Umfang verteilte Prallamellen (13) aufweist, die sich im wesentlichen in radialer Richtung nach außen erstrecken und deren innen liegende Endabschnitte der radial äußeren Begrenzung des Pumpenrades unmittelbar benachbart sind und
daß die radial weiter innen liegenden Abschnitte der Prallamellen (13) auf einem höheren Niveau angeordnet sind als die radial weiter außen liegenden.

2. Zyklon-Mischvorrichtung (1) zum kontinuierlichen Mischen von pulverigen Stoffen mit Flüssigkeiten, mit einer Aufgabeeinrichtung (3) für pulverige Stoffe und mit einer unterhalb der Aufgabeeinrichtung (3)angeordneten Mischkammer (5), in deren oberen Bereich ein tangentiales Ansaugrohr (7) für Flüssigkeiten vorgesehen ist und in deren unteren Bereich ein Pumpenrad (9) mit einer dieses umgebenden Dispergiereinrichtung angeordnet ist, wobei mit dem Pumpenrad (9) eine Zentrifugalströmung zu erzeugen ist, welche in ihrem unteren Bereich durch die Dispergiereinrichtung hindurchgeführt und durch einen im unteren Bereich der Mischkammer (5) angeordneten Auslauf aus der Mischkammer ausgeführt wird,
dadurch **gekennzeichnet**,
daß die Dispergiereinrichtung als relativ zum Pumpenrad (9) feststehender Lamellenkranz (11) ausgebildet ist, welcher gleichmäßig über den Umfang verteilte Prallamellen (13) aufweist, die sich im wesentlichen in radialer Richtung nach außen erstrecken und deren innen liegende Endabschnitte der radial äußeren Begrenzung des Pumpenrades unmittelbar benachbart sind und daß dem Lamellenkranz (11) ein unterhalb des Pumpenrades (9) und koaxial zu diesem angeordnetes, weiteres Pumpenrad (28) nachgeschaltet ist.

3. Vorrichtung nach Anspruch 1 oder 2,
dadurch **gekennzeichnet,**
daß die Prallamellen (13) eben ausgebildet sind.

4. Vorrichtung nach einem der Ansprüche 1 bis 3,
dadurch **gekennzeichnet**,
daß die Prallamellen (13) um einen spitzen Winkel (α) gegenüber der radialen Richtung verschwenkbar sind.

5. Vorrichtung nach einem der Ansprüche 1 bis 4,
dadurch **gekennzeichnet,**
daß sich die Prallamellen (13) in dem zum Pumpenrad (9) benachbarten Bereich über die Pumpenrad-Basisscheibe (27), auf welche die Flügel (19) des Pumpenrads (9) befestigt sind, hinaus erstrecken.

6. Vorrichtung nach einem der Ansprüche 1 bis 5,
dadurch **gekennzeichnet,**
daß der Lamellenkranz (11) und das Pumpenrad (9) im wesentlichen auf gleicher Höhe angeordnet sind.

7. Vorrichtung nach einem der Ansprüche 1 bis 5,
dadurch **gekennzeichnet**,
daß der Lamellenkranz (11) eine größere Höhenerstrekkung aufweist als das Pumpenrad (9).

8. Vorrichtung nach Anspruch 7,
dadurch **gekennzeichnet**,
daß der Basisring (25) des Lamellenkranzes (11), auf welchem die Prallamellen (13) befestigt sind, tiefer angeordnet ist als das Pumpenrad (9).

9. Vorrichtung nach einem der Ansprüche 1 bis 8,
dadurch **gekennzeichnet**,
daß die Prallamellen (13), welche dem Auslauf (15) aus der Mischkammer (5) benachbart sind, im wesentlichen in der gleichen Richtung wie der Auslauf (15) ausgerichtet sind.

10. Vorrichtung nach einem der Ansprüche 1 bis 9,
dadurch **gekennzeichnet**,
daß der Abstand zweier benachbarter Prallamellen (13) geringer ist als deren radiale Erstreckung.

## Claims

1. A cyclone mixer (1) for the continuous mixing of pulverulent substances with liquids, with a charging mechanism (3) for pulverulent substances and with a mixing chamber (5) positioned below said mechanism (3) and in whose upper region is provided a tangential suction tube (7) for liquids and in whose lower region is provided a pump impeller (9) with a dispersing mechanism surrounding the same, the pump impeller (9) serving to produce a centrifugal flow, which in its lower region is guided through the dispersing mechanism and is removed from the mixing chamber (5) through an outlet arranged in the lower region of said mixing chamber (5), characterized in that the dispersing mechanism is constructed as a lamellar ring (11) which is stationary relative to the pump impeller (9) and which has baffle lamellas (13) uniformly distributed over its circumference, which extend substantially radially outwards and whose inner end portions are immediately adjacent to the radially outer boundary of the pump impeller (9), and in that the radially inner portions of the battle lamellas (13) are located on a higher level than the radially outer portions.

2. A cyclone mixer (1) for the continuous mixing of pulverulent substances with liquids, with a charging mechanism (3) for pulverulent substances and with a mixing chamber (5) positioned below said mechanism (3) and in whose upper region is provided a tangential suction tube (7) for liquids and in whose lower region is provided a pump impeller (9) with a dispersing mechanism surrounding the same, the pump impeller (9) serving to produce a centrifugal flow, which in its lower region is guided through the dispersing mechanism and is removed from the mixing chamber (5) through an outlet arranged in the lower region of said mixing chamber (5), characterized in that the dispersing mechanism is constructed as a lamellar ring (11) which is stationary relative to the pump impeller (9) and which has baffle lamellas (13) uniformly distributed over its circumference, which extend substantially radially outwards and whose inner end portions are immediately adjacent to the radially outer boundary of the pump impeller (9), and in that the lamellar ring (11) is followed by a further pump impeller (28) arranged coaxially below the first pump impeller (9).

3. Mixer according to claim 1 or 2, characterized in that the baffle lamellas (13) are planar.

4. Mixer according to claims 1 to 3, characterized in that the baffle impellers (13) are pivotable by an acute angle ∝ with respect to the radial direction.

5. Mixer according to claims 1 to 4, characterized in that in the area adjacent to the pump impeller (9), the baffle lamellas (13) extend to overtop the pump impeller base disc (27) to which are fixed the vanes (19) of impeller (9).

6. Mixer according to claims 1 to 5, characterized in that the lamellar ring (11) and the pump impeller (9) are arranged substantially at the same height.

7. Mixer according to one of the claims 1 to 5, characterized in that the lamellar ring (11) has a greater height extension than the pump impeller (9).

8. Mixer according to claim 7, characterized in that the base ring (25) of the lamellar ring (11) to which the baffle lamellas (13) are fixed is positioned lower than the pump impeller (9).

9. Mixer according to one of the preceding claims, characterized in that the baffle lamellas (13) arranged adjacent to the outlet (15) from the mixing chamber (5), are aligned substantially in the same direction as the outlet (15).

10. Mixer according to one of the preceding claims characterized in that the spacing of two adjacent baffle lamellas (13) is smaller than their radial extension.

## Revendications

1. Dispositif mélangeur de type cyclone (1) pour mélanger en continu des matières pulvérulentes et des liquides, comportant un dispositif d'alimentation (3) pour la matière pulvérulente, dispositif (3) sous lequel se trouve une chambre de mélange (5) dont la zone supérieure est munie d'une tubulure d'aspiration (7), tangentielle, pour les liquides, et dont la zone inférieure est munie d'un rotor de pompe (9) avec un dispositif de dispersion entourant ce rotor (9) qui crée un écoulement centrifuge traversant la partie inférieure de l'installation de dispersion et la chambre de mélange (5) est munie d'une sortie dans sa partie inférieure, caractérisé en ce que l'installation de dispersion est réalisée sous la forme d'une couronne de lamelles (11) fixes par rapport au rotor de pompe (9), couronne qui comporte des lamelles brise-jet (13) réparties régulièrement à la périphérie, ces lamelles s'étendant essentiellement dans la direction radiale, vers l'extérieur et dont les segments d'extrémité du côté intérieur étant directement voisins de la limite radiale extérieure du rotor de pompe et les segments des lamelles brise-jet (13) situés radialement plus à l'intérieur se trouvent à un niveau plus élevé que les segments situés radialement plus à l'extérieur.

2. Dispositif mélangeur de type cyclone (1) pour mélanger en continu des matières pulvérulentes avec des liquides, comportant un dispositif d'alimentation (3) pour la matière pulvérulente et une chambre de mélange (5) en-dessous du dispositif d'alimentation (3), chambre dont la zone supérieure est munie d'une tubulure d'aspiration (7) tangentielle pour les liquides et dont la zone inférieure est équipée d'un rotor de pompe (9) avec une installation de dispersion entourant le rotor (9) qui crée un écoulement centrifuge dont la partie inférieure traverse l'installation de dispersion, la chambre de mélange (5) comportant en partie inférieure une sortie, caractérisé en ce que l'installation de dispersion est constituée par une couronne de lamelles (11) fixes par rapport au rotor de la pompe (9), couronne qui se compose de lamelles brise-jet (13) réparties régulièrement à la périphérie et qui sont dirigées principalement dans la direction radiale, vers l'extérieur et dont les segments d'entrée, situés vers l'intérieur, sont directement voisins de la limite radiale extérieure du rotor de la pompe, et un autre rotor de pompe (28) est prévu sous la couronne de lamelles (11), en-dessous du rotor de pompe précédente, (9), et coaxialement à celui-ci.

3. Dispositif selon la revendication 1 ou 2, caractérisé en ce que les lamelles brise-jet (13) sont planes.

4. Dispositif selon l'une des revendications 1 à 3, caractérisé en ce que les lamelles brise-jet (13) peuvent être pivotées suivant un angle aigu (α) par rapport à la direction radiale.

5. Dispositif selon l'une des revendications 1 à 4, caractérisé en ce que les lamelles brise-jet (13) sont fixées dans la zone voisine du rotor de pompe (9), au-dessus du disque de base (27) du rotor, disque sur lequel sont fixées les pales (19) du rotor (9).

6. Dispositif selon l'une des revendications 1 à 5, caractérisé en ce que la couronne de lamelles (11) et le rotor de pompe (9) sont situés pratiquement à même hauteur.

7. Dispositif selon l'une des revendications 1 à 5, caractérisé en ce que la couronne de lamelles (11) présente une hauteur plus grande que le rotor de pompe (9).

8. Dispositif selon la revendication 7, caractérisé en ce que la couronne de base (25) de la couronne de lamelles (11) sur laquelle (25) sont fixées les lamelles (13) est située à un niveau plus bas que le rotor de pompe (9).

9. Dispositif selon l'une des revendications 1 à 8, caractérisé en ce que les lamelles brise-jet (13) voisines de la sortie (15) de la chambre de mélange (5) sont alignées principalement dans la même direction que la sortie (15).

10. Dispositif selon l'une des revendications 1 à 9, caractérisé en ce que la distance séparant deux lamelles brise-jet (13) voisines est inférieure à leur longueur radiale.
